# EUROPÄISCHE PATENTSCHRIFT

(11) **EP 3 543 612 B1**
(45) Veröffentlichungstag und Bekanntmachung des Hinweises auf die Patenterteilung: **16.12.2020**
(21) Anmeldenummer: 19159945.5
(22) Anmeldetag: 28.02.2019
(51) Int. Cl.: F24C 7/08, H05B 6/12, A47J 37/00

(54) **KOCHFELD**
COOKING HOB
PLAQUE DE CUISSON

(30) Priorität: 19.03.2018 DE 102018204110
(43) Veröffentlichungstag der Anmeldung: 25.09.2019
(73) Patentinhaber: BSH Hausgeräte GmbH, 81739 München (DE)
(72) Erfinder: Kojer, Mario, 83342 Tacherting (DE)

(56) Entgegenhaltungen:
- EP-A1- 2 645 833
- DE-A1- 2 444 442
- DE-A1- 3 440 868
- DE-A1-102010 030 192
- DE-C1- 19 705 779
- DE-U1- 29 723 860

## Beschreibung

Die Erfindung betrifft ein Kochfeld mit Netzanschlussgehäuse zur Auflage an einer Unterseite einer Kochfeldplatte auf. Die Erfindung ist insbesondere vorteilhaft anwendbar auf Kochfelder aus Glaskeramik.

Aktuell ist es bekannt, dass Netzanschlussgehäuse 101 für Kochfelder 102 über PU-Schaumstoff-Klebebänder 103 (z.B. "Scotchmount" der Fa. 3M) an einer Unterseite 104 einer Kochfeldplatte 105 aus Glaskeramik angebracht sind, wie in **Fig.7** als Schnittdarstellung in Seitenansicht gezeigt. Das Netzanschlussgehäuse 101 liegt somit nicht direkt auf der Kochfeldplatte 105, sondern wird durch das PU-Schaumstoff-Klebeband 103 gegenüber der Kochfeldplatte 105 abgefedert. Diese Abfederung soll insbesondere einen Bruch der Glaskeramik-Kochfeldplatte 105 bei einem Schlag auf das Netzanschlussgehäuse 101 verhindern. Ein Schlag F auf das Netzanschlussgehäuse 101 kann z.B. dann erfolgen, wenn das Kochfeld 102 bei einer Handhabung aus Versehen fallen gelassen wird. Die am weitesten von der Unterseite 104 vorstehende Komponente des Kochfelds 102 ist das Netzanschlussgehäuse 101, so dass ein Schlag auf das Netzanschlussgehäuse 101 beim Fallenlassen wahrscheinlich ist. Um eine auf langfristig sichere Befestigung des Schaumstoff-Klebebands 103 zu gewährleisten, ist ein das Schaumstoff-Klebeband 103 die Unterseite 104 der Kochfeldplatte 105 kontaktierender Fuß 106 parallel zu der Unterseite 104 der Kochfeldplatte 105 ausgerichtet. Das Netzanschlussgehäuse 101 kann seitlich von einem Abdeckblech 107 umgeben sein.

DE 10 2010 063 224 A1 offenbart ein Kochfeld mit einer Aufstellplatte und einem Temperatursensor, welcher in einem Gehäuse angeordnet ist, und an eine Unterseite der Aufstellpatte angedrückt ist, wobei das Gehäuse zumindest einen federnden Flügel aufweist, durch welchen beim Anpressen des Temperatursensors an die Unterseite eine Anpresskraft erzeugt ist. DE 34 40 868 A1 offenbart ein gattungsgemäßes Kochfeld entsprechend dem Oberbegriff des Anspruchs 1. Weiterer relevanter Stand der Technik ist aus DE 197 05 779 C1, DE 10 2010 030192 A1, EP 2 645 833 A1, DE 297 23 860 U1 und DE 24 44 442 A1 bekannt.

Es ist die **Aufgabe** der vorliegenden Erfindung, die Nachteile des Standes der Technik zumindest teilweise zu überwinden und insbesondere eine verbesserte Möglichkeit bereitzustellen, eine Beschädigung von Kochfeldplatten, insbesondere aus Glaskeramik, aufgrund einer mechanischen Belastung über ein Netzanschlussgehäuse bereitzustellen.

Diese Aufgabe wird gemäß den Merkmalen des unabhängigen Anspruchs gelöst. Vorteilhafte Ausführungsformen sind Gegenstand der abhängigen Ansprüche, der Beschreibung und der Zeichnungen.

Die Aufgabe wird gelöst durch ein Kochfeld mit Netzanschlussgehäuse, aufweisend mindestens einen Fuß zur Auflage an einer Unterseite einer Kochfeldplatte, wobei mindestens ein Fuß bezüglich des restlichen Netzanschlussgehäuses in Richtung der Unterseite schräg angewinkelt vorstehen.

Dies ergibt den Vorteil, dass der mindestens eine Fuß als ein federndes Element ausgebildet ist, das im Fall eines Schlags auf das Netzanschlussgehäuse elastisch nachgeben kann und so Deformationsenergie aufnehmen kann. Auf dämpfende Klebebänder zwischen Kochfeldplatte und Netzanschlussgehäuse kann verzichtet werden.

Dass die Füße bezüglich des restlichen Netzanschlussgehäuses in Richtung der Unterseite vorstehen, umfasst insbesondere, dass im montierten Zustand keine anderen Bereiche des Netzanschlussgehäuses die Unterseite kontaktieren.

Der mindestens eine schräg angewinkelte Fuß kann genau ein schräg angewinkelter Fuß sein oder mehrere schräg angewinkelte Füße umfassen.

Dass der mindestens eine Fuß in Richtung der Unterseite schräg angewinkelt sind, umfasst insbesondere, dass er in Querschnittsansicht entlang seiner Längserstreckung ausgehend von einem Kontaktbereich zu dem restlichen Netzanschlussgehäuse einen Winkel α zu der vorgesehenen Unterseite von 0° < α < 90° einnimmt. Ein Winkel von 0° würde einer Ausrichtung des Fußes parallel zu der Unterseite entsprechen, ein Winkel von 90° einer Ausrichtung des Fußes senkrecht zu der Unterseite.

Es ist eine Ausgestaltung, dass der mindestens eine Fuß mit dem restlichen Netzanschlussgehäuse einstückig ausgebildet ist, er also einen integralen Teilbereich des Netzanschlussgehäuses bildet. Dies erleichtert eine Herstellung und Montage.

Es ist eine Ausgestaltung, dass der mindestens eine Fuß und das restliche Netzanschlussgehäuse als ein einstückiges Spritzgussteil ausgebildet oder hergestellt worden sind. Ein solches Netzanschlussgehäuse ist besonders preiswert herstellbar.

Es ist eine Ausgestaltung, dass das Netzanschlussgehäuse eine rechteckige Grundform aufweist und an zumindest einer Seite des Netzanschlussgehäuses genau ein Fuß vorhanden ist. Dies ermöglicht vorteilhafterweise eine besonders einfache Herstellung. Insbesondere kann an jeder der vier Seiten genau ein Fuß vorhanden sein.

Jedoch ist das Netzanschlussgehäuse grundsätzlich nicht auf eine rechteckige Grundform beschränkt, sondern kann z.B. auch eine zylinderartige Grundform usw. aufweisen.

Es ist eine Ausgestaltung, dass der Fuß eine gesamte Breite der zugehörigen Seite einnimmt. So lässt sich eine bei Schlag besonders hohe Kraftaufnahme erreichen.

Es ist eine Ausgestaltung, dass das Netzanschlussgehäuse eine rechteckige Grundform aufweist und an zumindest einer Seite des Netzanschlussgehäuses mehrere Füße vorhanden sind. Dies erlaubt eine besonders einfache Einstellung der bei einem Schlag auftretenden elastischen Verbiegung der Füße.

Die Füße des Netzanschlussgehäuses können gleich oder unterschiedlich sein. Insbesondere können an einer Seite des Gehäuses mehrere gleich oder unterschiedlich gestaltete Füße vorhanden sein.

Es ist eine Ausgestaltung, dass mindestens ein Fuß ein im Querschnitt geradliniger Fuß ist. Dieser ist besonders einfach herstellbar.

Es ist Bestandteil der Erfindung, dass mindestens ein Fuß ein im Querschnitt geschwungener Fuß ist, d.h., ein Fuß ist, der sich im Querschnitt abschnittsweise geradlinig bis zu einem Kontaktbereich mit der Kochfeldplatte erstreckt und im Kontaktbereich abgerundet ist.

Es ist eine Ausgestaltung, dass mindestens ein Fuß eine Querschnittsverjüngung aufweist. Dies ermöglicht eine noch vielfältigere Einstellung der elastischen Verbiegung eines Fußes, ggf. sogar eine bei Schlag gezielt einstellbare plastische Verformung im Bereich der Querschnittsverjüngung, um besonders hohe Kräfte aufnehmen zu können und damit eine Beschädigung der Kochfeldplatte besonders sicher verhindern zu können.

Es ist eine Ausgestaltung, dass ein zwischen dem Fuß und der Unterseite vorgesehener Winkel α mindestens eines Fußes zwischen 10° und 70°, insbesondere zwischen 15° und 60°, insbesondere zwischen 20° und 45°, insbesondere zwischen 20° und 45°, insbesondere zwischen 25° und 35°, insbesondere ca. 30°, beträgt.

Die Aufgabe wird gelöst durch ein Kochfeld, aufweisend eine Kochfeldplatte und ein Netzanschlussgehäuse wie oben beschrieben, wobei das Netzanschlussgehäuse eine Unterseite der Kochfeldplatte über den mindestens einen Fuß (und insbesondere nur über den mindestens einen Fuß) kontaktiert, wobei der mindestens eine Fuß gegenüber der Unterseite der Kochfeldplatte angeschrägt ist.

Die oben beschriebenen Eigenschaften, Merkmale und Vorteile dieser Erfindung sowie die Art und Weise, wie diese erreicht werden, werden klarer und deutlicher verständlich im Zusammenhang mit der folgenden schematischen Beschreibung eines Ausführungsbeispiels, das im Zusammenhang mit den Zeichnungen näher erläutert wird.
- Fig.1: zeigt als Schnittdarstellung in Seitenansicht ausschnittsweise eine Skizze eines Kochfelds mit einem Netzanschlussgehäuse gemäß einem Beispiel;
- Fig.2: zeigt in Schrägansicht ausschnittsweise eine Skizze einer Seite des erfindungsgemäßen Netzanschlussgehäuses gemäß dem Beispiel;
- Fig.3: zeigt in Schrägansicht ausschnittsweise eine Skizze einer Seite eines erfindungsgemäßen Netzanschlussgehäuses gemäß einem zweiten Beispiel;

- Fig.4: zeigt als Schnittdarstellung in Seitenansicht eine Seite eines erfindungsgemäßen Netzanschlussgehäuses gemäß einem Ausführungsbeispiel;
- Fig.5: zeigt als Schnittdarstellung in Seitenansicht eine Seite eines erfindungsgemäßen Netzanschlussgehäuses gemäß einem Ausführungsbeispiel;
- Fig.6: zeigt ausschnittsweise als Schnittdarstellung in Seitenansicht eine Seite eines erfindungsgemäßen Netzanschlussgehäuses gemäß einem Ausführungsbeispiel; und
- Fig.7: zeigt als Schnittdarstellung in Seitenansicht ausschnittsweise eine Skizze eines herkömmlichen Kochfelds.

**Fig.1** zeigt als Schnittdarstellung in Seitenansicht ausschnittsweise eine Skizze eines Kochfelds 1 mit einem Netzanschlussgehäuse 2. Das Netzanschlussgehäuse 2 weist eine rechteckige Grundform mit vier Seitenwänden 3 auf, von denen hier eine Seitenwand 3 eingezeichnet ist. Das Netzanschlussgehäuse 2 weist ferner einen Boden 4 auf, ist aber in Richtung der Kochfeldplatte 105 aus Glaskeramik offen.

An dem die Kochfeldplatte 105 kontaktierenden Randbereich der Seitenwand 3 ist die Seitenwand 3 als mindestens ein Fuß 5 ausgebildet. Der Fuß 5 ist mit dem restlichen Netzanschlussgehäuse 2 als ein einziges, einstückig hergestelltes Spritzgussteil aus Kunststoff hergestellt. Der Fuß 5 ist hier in Querschnittsansicht entlang seiner Längserstreckung geradlinig mit einer Länge I, einer Dicke d und einem Abstand h von seinem Ansatz zu dem restlichen Netzanschlussgehäuse 2 bis zu der Unterseite 104 der Kochfeldplatte 105 ausgebildet.

Zumindest an der dazu gegenüberliegenden Seitenwand 3, insbesondere an allen vier Seitenwänden 3, kann ebenfalls jeweils mindestens ein Fuß 5 vorhanden sein. Das Netzanschlussgehäuse 2 weist also ein oder mehrere Füße 5 zur Auflage an der Unterseite 104 der Kochfeldplatte 105 auf.

Der mindestens eine Fuß 5 steht bezüglich des restlichen Netzanschlussgehäuses 2 in Richtung der Unterseite 104 schräg angewinkelt vor, und zwar hier unter einem Winkel α von ca. 30°.

Wird ein Schlag F von unten auf das Netzanschlussgehäuse 2 ausgeübt, so verbiegt sich der mindestens eine Fuß 5 an seinem Ansatz zu dem restlichen Netzanschlussgehäuse 2 und/oder über seine Länge l elastisch. Der Fuß 5 dient also als ein Federelement.

Die Dicke d und die Länge l des Fußes 5 haben einen Einfluss auf die Federwirkung. So weisen dickere und/oder kürzere Füße 5 eine geringere Dämpfungswirkung auf, so dass die Kochfeldplatte 105 mehr Energie in kurzer Zeit (Kraftspitze) aufnehmen muss als bei dünneren und/oder längeren Füßen 5. Dünnere und/oder längere Füße 5 hingegen dämpfen stärker, so dass der Fuß 5 die mit dem Schlag F übertragene Energie über einen längeren Zeitraum verteilt. Der Fuß 5 ist vorteilhafterweise so dimensioniert, dass bei einem Schlag auf das Netzanschlussgehäuse 2 der Fuß 5 nicht vollständig über den ganzen Abstand h durchschwingt, da mit Aufprall des Netzanschlussgehäuses 2 auf die Unterseite 104 der Kochfeldplatte 105 eine Kraftspitze entsteht, welche die Kochfeldplatte 105 brechen lassen kann.

**Fig.2** zeigt in Ansicht von schräg unten ausschnittsweise eine Skizze einer Seitenwand 3 des Netzanschlussgehäuses 2. Das Netzanschlussgehäuse 2 weist an zumindest einer Seite oder Seitenwand 3 genau einen Fuß 5 auf, der sich hier über die gesamte Breite der Seitenwand 3 erstreckt.

**Fig.3** zeigt in Ansicht von schräg unten ausschnittsweise eine Skizze einer Seite eines Netzanschlussgehäuses 6. Das Netzanschlussgehäuse 6 ist ähnlich zu dem Netzanschlussgehäuse 2 ausgebildet, weist aber nun an zumindest einer Seitenwand 7 jeweils mehrere (hier: drei) voneinander beabstandete Füße 8 auf. Eine kumulierte Breite der Füße 8 ist geringer als die Breite des Fußes 5.

**Fig.4** zeigt als Schnittdarstellung in Seitenansicht eine Seite eines Netzanschlussgehäuses 9. Das Netzanschlussgehäuse 9 weist an zumindest einer Seitenwand 10 einen oder mehrere Füße 11 auf, die nicht geradlinig, sondern entlang ihrer Längserstreckung gekrümmt oder rund ausgebildet sind.

**Fig.5** zeigt als Schnittdarstellung in Seitenansicht eine Seite eines Netzanschlussgehäuses 12. Das Netzanschlussgehäuse 12 weist an zumindest einer Seitenwand 13 einen oder mehrere Füße 14 auf, die nun geschwungen ausgebildet sind, d.h., zunächst in Richtung ihrer Kontaktfläche 15 geradlinig und dann im Bereich ihrer Kontaktfläche 15 gekrümmt.

**Fig.6** zeigt ausschnittsweise als Schnittdarstellung in Seitenansicht eine Seite eines Netzanschlussgehäuses 16. Das Netzanschlussgehäuse 16 weist an zumindest einer Seitenwand 17 einen oder mehrere beispielhaft geschwungen ausgebildete Füße 18 auf, die eine Querschnittsverjüngung 19 aufweisen.

Selbstverständlich ist die vorliegende Erfindung nicht auf das gezeigte Ausführungsbeispiel beschränkt, wobei die Erfindung durch die Ansprüche charakterisiert ist.

So kann ein Netzanschlussgehäuse mehrere unterschiedlich geformte Füße aufweisen, z.B. die Füße 5, 8, 11, 14 und/oder 18. Die Füße 11, 14 und/oder 18 können einzeln oder mehrfach an einer Seitenwand vorhanden sein.

Allgemein kann unter "ein", "eine" usw. eine Einzahl oder eine Mehrzahl verstanden werden, insbesondere im Sinne von "mindestens ein" oder "ein oder mehrere" usw., solange dies nicht explizit ausgeschlossen ist, z.B. durch den Ausdruck "genau ein" usw.

Auch kann eine Zahlenangabe genau die angegebene Zahl als auch einen üblichen Toleranzbereich umfassen, solange dies nicht explizit ausgeschlossen ist.

### Bezugszeichenliste

- 1: Kochfeld
- 2: Netzanschlussgehäuse
- 3: Seitenwand
- 4: Boden
- 5: Fuß
- 6: Netzanschlussgehäuse
- 7: Seitenwand
- 8: Fuß
- 9: Netzanschlussgehäuse
- 10: Seitenwand
- 11: Fuß
- 12: Netzanschlussgehäuse
- 13: Seitenwand
- 14: Fuß
- 15: Kontaktfläche
- 16: Netzanschlussgehäuse
- 17: Seitenwand
- 18: Fuß
- 19: Querschnittsverjüngung
- 101: Netzanschlussgehäuse
- 102: Kochfelder
- 103: PU-Schaumstoff-Klebeband
- 104: Unterseite
- 105: Kochfeldplatte
- 106: Fuß
- 107: Abdeckblech
- d: Dicke
- F: Schlag
- h: Abstand
- l: Länge
- α: Winkel

## Patentansprüche

1. Kochfeld (1), aufweisend eine Kochfeldplatte (105) und ein Netzanschlussgehäuse (2; 6; 9; 12; 16), das eine Unterseite (104) der Kochfeldplatte (105) über mindestens einen Fuß (5; 8; 11; 14; 18) kontaktiert, wobei der mindestens eine Fuß (5; 8; 11; 14; 18) bezüglich des restlichen Netzanschlussgehäuses (2; 6; 9; 12; 16) in Richtung der Unterseite (104) der Kochfeldplatte (105) schräg angewinkelt (α) vorsteht,
**dadurch gekennzeichnet, dass**
mindestens ein Fuß (5; 8; 11; 14; 18) ein im Querschnitt geradliniger Fuß (5; 8) oder ein geschwungener Fuß (11; 14; 18), der sich im Querschnitt abschnittsweise geradlinig bis zu einem Kontaktbereich mit der Unterseite (104) der Kochfeldplatte (105) erstreckt und im Kontaktbereich gegenüber der Kochfeldplatte (105) abgerundet ist, ist.

2. Kochfeld (1) nach Anspruch 1, wobei das Netzanschlussgehäuse (2; 9; 12; 16) eine rechteckige Grundform aufweist und an zumindest einer Seite (3; 10; 13; 17) genau ein Fuß (5; 11; 14; 18) vorhanden ist.

3. Kochfeld (1) nach Anspruch 2, wobei der genau eine Fuß (5; 11; 14; 18) eine gesamte Breite der Seite (3; 10; 13; 17) einnimmt.

4. Kochfeld (1) nach einem der vorhergehenden Ansprüche, wobei das Netzanschlussgehäuse (6; 9; 12; 16) eine rechteckige Grundform aufweist und an zumindest einer Seite (7; 10; 13; 17) mehrere Füße (8; 11; 14; 18) vorhanden sind.

5. Kochfeld (1) nach Anspruch 4, wobei an zumindest einer Seite (7; 10; 13; 17) mehrere gleich gestaltete Füße (8; 11; 14; 18) vorhanden sind.

6. Kochfeld (1) nach einem der vorhergehenden Ansprüche, wobei mindestens ein Fuß (18) eine Querschnittsverjüngung (19) aufweist.

7. Kochfeld (1) nach einem der vorhergehenden Ansprüche, wobei ein zwischen dem Fuß (5; 8; 11; 14; 18) und der Unterseite (104) vorgesehener Winkel (α) mindestens eines Fußes (5; 8; 11; 14; 18) zwischen 10° und 70°, insbesondere zwischen 15° und 60°, insbesondere zwischen 20° und 45°, insbesondere zwischen 20° und 45°, insbesondere zwischen 25° und 35°, insbesondere ca. 30°, beträgt.

8. Kochfeld (1) nach einem der vorhergehenden Ansprüche, wobei die Füße (5; 8; 11; 14; 18) mit dem restlichen Netzanschlussgehäuse (2; 6; 9; 12; 16) einstückig ausgebildet sind.

9. Kochfeld (1) nach Anspruch 8, wobei der mindestens eine Fuß (5; 8; 11; 14; 18) und das restliche Netzanschlussgehäuse (2; 6; 9; 12; 16) als ein einstückiges Spritzgussteil ausgebildet sind.

## Claims

1. Hob (1), having a hob plate (105) and a mains connection housing (2; 6; 9; 12; 16), which contacts an underside (104) of the hob plate (105) via at least one foot (5; 8; 11; 14; 18), wherein the at least one foot (5; 8; 11; 14; 18) protrudes at an oblique angle (α) in relation to the rest of the mains connection housing (2; 6; 9; 12; 16) in the direction of the underside (104) of the hob plate (105),
**characterised in that**
at least one foot (5; 8; 11; 14; 18) is a foot (5; 8) with a straight-line cross-section or a curved foot (11; 14; 18), which extends with a straight-line cross-section, in sections, up to a contact region with the underside (104) of the hob plate (105) and is rounded off opposite the hob plate (105) in the contact region.

2. Hob (1) according to claim 1, wherein the mains connection housing (2; 9; 12; 16) has a rectangular basic shape and precisely one foot (5; 11; 14; 18) is present on at least one side (3; 10; 13; 17).

3. Hob (1) according to claim 2, wherein the precisely one foot (5; 11; 14; 18) occupies the entire width of the side (3; 10; 13; 17).

4. Hob (1) according to one of the preceding claims, wherein the mains connection housing (6; 9; 12; 16) has a rectangular basic shape and a plurality of feet (8; 11; 14; 18) are present on at least one side (7; 10; 13; 17).

5. Hob (1) according to claim 4, wherein a plurality of feet (8; 11; 14; 18) with the same shape are present on at least one side (7; 10; 13; 17).

6. Hob (1) according to one of the preceding claims, wherein at least one foot (18) has a tapered cross-section (19).

7. Hob (1) according to one of the preceding claims, wherein an angle (α) of at least one foot (5; 8; 11; 14; 18) provided between the foot (5; 8; 11; 14; 18) and the underside (104) amounts to between 10° and 70°, in particular between 15° and 60°, in particular between 20° and 45°, in particular between 20° and 45°, in particular between 25° and 35°, in particular 30°.

8. Hob (1) according to one of the preceding claims, wherein the feet (5; 8; 11; 14; 18) are embodied in one piece with the rest of the mains connection housing (2; 6; 9; 12; 16).

9. Hob (1) according to claim 8, wherein the at least one foot (5; 8; 11; 14; 18) and the rest of the mains connection housing (2; 6; 9; 12; 16) are embodied in one piece as an injection-moulded part.

## Revendications

1. Table de cuisson (1) présentant une plaque (105) de table de cuisson et un boîtier de raccordement au réseau (2 ; 6 ; 9 ; 12 ; 16) qui met en contact un côté inférieur (104) de la plaque (105) de table de cuisson par l'intermédiaire d'au moins un pied (5 ; 8 ; 11 ; 14 ; 18), dans laquelle l'au moins un pied (5 ; 8 ; 11 ; 14 ; 18) fait saillie en direction du côté inférieur (104) de la plaque (105) de table de cuisson de manière angulaire (α) oblique,
**caractérisée en ce qu'**
au moins un pied (5 ; 8 ; 11 ; 14 ; 18), en section transversale, est un pied rectiligne (5 ; 8) ou un pied courbé (11 ; 14 ; 18), lequel, en section transversale, s'étend par sections de manière rectiligne jusqu'à une zone de contact avec le côté inférieur (104) de la plaque (105) de table de cuisson et, dans la zone de contact, est arrondi par rapport à la plaque (105) de table de cuisson.

2. Table de cuisson (1) selon la revendication 1, dans laquelle le boîtier de raccordement au réseau (2 ; 9 ; 12 ; 16) présente une forme de base rectangulaire, et en ce qu'exactement un pied (5 ; 11 ; 14 ; 18) est présent sur au moins un côté (3 ; 10 ; 13 ; 17).

3. Table de cuisson (1) selon la revendication 2, dans laquelle l'exactement un pied (5 ; 11 ; 14 ; 18) prend une largeur totale du côté (3 ; 10 ; 13 ; 17).

4. Table de cuisson (1) selon l'une quelconque des revendications précédentes, dans laquelle le boîtier de raccordement au réseau (6 ; 9 ; 12 ; 16) présente une forme de base rectangulaire, et en ce que plusieurs pieds (8 ; 11 ; 14 ; 18) sont présents sur au moins un côté (7 ; 10 ; 13 ; 17).

5. Table de cuisson (1) selon la revendication 4, dans laquelle plusieurs pieds (8 ; 11 ; 14 ; 18) conçus de manière identique sont présents sur au moins un côté (7 ; 10 ; 13 ; 17).

6. Table de cuisson (1) selon l'une quelconque des revendications précédentes, dans laquelle au moins un pied (18) présente un rétrécissement (19) de section transversale.

7. Table de cuisson (1) selon l'une quelconque des revendications précédentes, dans laquelle un angle (a), ménagé entre le pied (5 ; 8 ; 11 ; 14 ; 18) et le côté inférieur (104), d'au moins un pied (5 ; 8 ; 11 ; 14 ; 18) est compris entre 10° et 70°, notamment entre 15° et 60°, notamment entre 20° et 45°, notamment entre 20° et 45°, notamment entre 25° et 35°, notamment en ce qu'il est d'environ 30°.

8. Table de cuisson (1) selon l'une quelconque des revendications précédentes, dans laquelle les pieds (5 ; 8 ; 11 ; 14 ; 18) sont réalisés d'une seule pièce avec le reste du boîtier de raccordement au réseau (2 ; 6 ; 9 ; 12 ; 16).

9. Table de cuisson (1) selon la revendication 8, dans laquelle l'au moins un pied (5 ; 8 ; 11 ; 14 ; 18) et le reste du boîtier de raccordement au réseau (2 ; 6 ; 9 ; 12 ; 16) sont réalisés en tant qu'une pièce d'un seul tenant moulée par injection.
